# EUROPÄISCHE PATENTSCHRIFT

(11) **EP 1 327 112 B1**
(45) Veröffentlichungstag und Bekanntmachung des Hinweises auf die Patenterteilung: **20.12.2006**
(21) Anmeldenummer: 01986339.8
(22) Anmeldetag: 01.10.2001
(51) Int. Cl.: F25D 17/06, F25D 23/02

(54) **KÜHLGERÄT**
REFRIGERATING DEVICE
APPAREIL DE REFRIGERATION

(30) Priorität: 06.10.2000 DE 10049574
(43) Veröffentlichungstag der Anmeldung: 16.07.2003
(73) Patentinhaber: BSH Bosch und Siemens Hausgeräte GmbH, 81739 München (DE)
(72) Erfinder: NEUMANN, Michael, 89073 Ulm (DE); KRAUS, Harald, 89415 Lauingen/Donau (DE)
(86) Internationale Anmeldenummer: PCT/EP2001/011348
(87) Internationale Veröffentlichungsnummer: WO 2002/029339

(56) Entgegenhaltungen:
- EP-A- 0 452 977
- WO-A-00/28266
- DE-A- 2 632 343
- US-A- 5 214 936
- US-A- 5 495 726
- US-A- 5 809 799
- US-A- 5 941 087

## Beschreibung

Ein Kühlgerät gemäß dem Oberbegriff des Anspruch 1 ist aus der US-A-5,214 936 bekannt.

Ferner ist z.B. aus EP 0 532 870 B1 ein Kühlgerät bekannt, dessen Innenraum wenigstens zum Teil mit Hilfe einer Luftumwälzeinrichtung gekühlt ist, die Luft aus dem Innenraum absaugt, sie über eine Kühlfläche führt und anschließend über eine Mehrzahl von an der Innenfläche des Gehäuses ausgebildeten Luftausstoßöffnungen wieder in den Innenraum ausstößt.

Wenn in einem Kühlgerät ohne eine solche Luftumwätzeinrichtung Luft des Innenraums sich an einer Verdampferplatte der Rückwand abkühlt oder sich im Bereich der Tür er wärmt, so strömt die relativ dichte kalte Luft im Innenraum nach unten, während die warme sich oben ansammelt. Der daraus resultierende Temperaturgradient kann insbesondere bei großformatigen Kühlgeräten dazu führen, daß im oberen Bereich des Innenraums für eine optimale Lagerung geeignete Kältegrade nicht erreicht werden, wohingegen im unteren Bereich die Gefahr einer Beschädigung des Kühlgutes besteht, falls eine Temperatur von 0°C unterschritten wird. Durch eine Luftumwälzeinrichtung soll ein solcher Temperaturgradient begrenzt werden.

Das Problem der Bekämpfung des Temperaturgradienten stellt sich im verstärkten Maße bei modemen Kühlgeräten mit einem sogenannten 0°-Fach, in denen Lebensmittel bei einer nur knapp über dem Gefrierpunkt liegenden Temperatur lange frisch gehalten werden sollen. Je näher diese Temperatur am Gefrierpunkt des Wassers ist, um so kleiner muß der Temperaturgradient sein, um Frostschäden am Kühlgut im unteren Bereich des Kühlfachs zu vermeiden. Diese Wirkung kann aber nicht durch eine einfache Erhöhung des Luftdurchsatzes der Umwälzeinrichtung herbeigeführt werden. Eine Erhöhung der Strömungsgeschwindigkeit in der Umwälzeinrichtung führt nicht nur zu einer erhöhten Leistungsaufnahme des Kühlgeräts; wie aus GB 950 091 bekannt ist, fördert eine hohe Strömungsgeschwindigkeit im Innenraum erheblich die Verdunstung von darin gelagerten Lebensmitteln und beeinträchtigt so deren Haltbarkeit. Bei der Konstruktion eines Kühlgeräts mit Luftumwälzeinrichtung liegt ein wesentliches Problem daher darin, einen ausreichend niedrigen Temperaturgradienten mit einer möglichst niedrigen Strömungsgeschwindigkeit im Innenraum zu erreichen.

In dieser Beziehung hat sich die aus EP 0 532 870 B1 bekannte Konstruktion als verbesserungswürdig erwiesen, denn zusätzlich zu dem sich natürlicherweise einstellenden Temperaturgefälle im Innenraum von oben nach unten wurde auch eine Unterkühlung im Bereich der oberen Kante der Tür festgestellt, dort, wo sich üblicherweise das sogenannte "Butterfach" befindet.

Aufgabe der vorliegenden Erfindung ist daher, das aus EP 532 870 B1 bekannte Kühlgerät in Richtung einer weiteren Verringerung des Temperaturgradienten weiter zu entwickeln, ohne dabei den Leistungsverbrauch der Luftumwälzeinrichtung zu erhöhen und so den Betrieb des Kühlgeräts bei tieferen Kühltemperaturen ohne die Gefahr einer Schädigung von Kühlgut durch ungewollten Frost zu ermöglichen.

Die Aufgabe wird erfindungsgemäß durch die Merkmale des Patentanspruches 1 gelöst.

Durch das einfache Hinzufügen einer solchen Luftausstoßöffnung zu den bereits in EP 0 532 870 B1 gezeigten Luftausstoßöffnungen lässt sich bereits eine Reduzierung der Kältebelastung des Türbereichs bei gleichzeitig homogenerer Temperaturverteüung im Bereich eines oberen Fachbodens des Kältegeräts erreichen.

Je nach Ort der Anbringung der Luftausstoßöffnung an der Innenwand können unterschiedtiche andere wünschenswerte Effekte einzeln oder in Kombination erzielt werden.

Erfindungsgemäß ist eine Luftausstoßöffnung im Bereich der Tür zur Erzeugung eines von der Tür fort und schräg ins Innere des Kühlraums orientierten Luftstroms angeordnet Vorzugsweise erstreckt sich diese Luftausstoßöffnung über die gesamte Breite des Innenraums.

Ein in dieser Art orientierter Luftstrom fördert insbesondere die Durchmischung der Luft im Bereich des oberen Faches des Innenraums.

Durch Anbringung der Öffnung an der Decke des Innenraums wird erreicht, daß der austretende Kaltluftstrom nicht durch auf einem Fachboden ungünstig verteiltes Kühlgut blockiert werden kann. Außerdem kann/so fallender KaMuftstrom mit einer sehr niedrigen Strömungsgeschwindigkeit abgegeben werden, der sich auf dem darunterliegenden Fachboden allein aufgrund seiner relativ hohen Dichte in alle Richtungen verteilt und darauf aufgestelltes Kühlgut allseits umspült.

Alternativ, vorzugsweise ergänzend, kann auch eine Luftausstoßöffnung zur Erzeugung eines parallel zur Tür orientierten Luftstroms ausgelegt sein. Ein solcher Luftstrom fördert den Luftaustausch zwischen verschiedenen Fächern des Innenraums, insbesondere dann, wenn die Luftausstoßöffnung oberhalb eines Spalts zwischen den Vorderkanten eines Fachbodens des Innenraums und eines an der Tür montierten Fachbodens angeordnet ist, um einen Luftstrom durch diesen Spalt zu erzeugen. Auch diese Luftausstoßöffnung sollte sich vorzugsweise über die ganze Breite des Innenraums erstrecken.

Zweckmäßigerweise sind die Luftausstoßöffnungen an einem unter der Decke des Kühlraumes verlaufenden Ausstoßkanal angeordnet.

Weitere Merkmale und Vorteile der Erfindung ergeben sich aus der nachfolgenden Beschreibung eines Ausführungsbeispiels mit Bezug auf die beigefügte Figur.

Diese Figur zeigt einen Querschnitt durch den oberen Bereich des Gehäuses und der Tür eines erfindungsgemäßen Kühlgeräts. Der Aufbau dieses Kühlgeräts entspricht weitgehend dem des aus EP 0 532 870 B1 bekannten Geräts, so daß die aus dieser Schrift bekannten Komponenten des Gerätes hier nur kurz erwähnt werden müssen.

Das in der Figur in einem partiellen Schnitt gezeigte Kühlgerät besitzt ein wärrneisoliertes Gehäuse 1, das an seiner Frontseite mit einer Tür 2 verschließbar ist. Der Gehäuseinnenraum 3 ist durch an den Gehäusewänden montierte Fachböden 4 in eine Mehrzahl von Fächern unterteilt. Eine Luftumwälzvorrichtung umfaßt einen Kaltluftkamin 5, der im wesentlichen die gesamte Rückwand des Innenraums 3 bedeckt und von dem eine Wand durch eine mit dem Kühlmittelkreislauf des Kühlgeräts verbundene Verdampferplatte gebildet ist. Durch Ansaugöffnungen im unteren Bereich des Kaltluftkamins 5 angesaugte Luft überstreicht, durch ein Gebläse angetrieben, die Verdampferplatte und erreicht schließlich einen Ausstoßkanal 6, der sich unter der Decke des Innenraums 3 in Richtung der Tür 2 erstreckt. Eine erste Gruppe von Luftausstoßöffnungen 7 ist in etwa auf halber Länge des Ausstoßkanals 6 angeordnet; sie erzeugt einen abwärtsgerichteten Kaltluftstrom im oberen Fach des Innenraums 3, wie durch die Pfeile P1 angedeutet. Eine zweite Gruppe von Ausstoßöffnungen 8 erstreckt sich über im wesentlichen die gesamte Breite des Innenraums 3, sie sind bei diesem Ausführungsbeispiel in einer schrägverlaufenden Wandfläche des Ausstoßkanals 6 gebildet, so daß sie einen schräg nach unten und von der Tür 2 fort orientierten Luftstrom P2 in den Innenraum 3 erzeugen. Ein solcher Luftstrom könnte einer nicht gezeichneten Variante zufolge auch mit Hilfe von schräg orientierten Lamellen erzeugt werden, die in Ausstoßöffnungen angeordnet sind, die an einer ansonsten im wesentlichen horizontalen Unterseite des Kaltluftkanals gebildet sind.

Eine der Tür 2 am nächsten liegende dritte Gruppe von Ausstoßöffnungen 9 erstreckt sich ebenfalls über die gesamte Breite des Innenraums 3. Die Ausstoßöffnungen 9 erzeugen einen Kaltluftstrom in Form eines laminaren Vorhangs, der entlang der Innenseite der Tür 2 zwischen den Endkanten von an der Tür 2 montierten Fachböden oder an Behältern 11 und den zugewandten Endkanten von am Gehäuse montierten Fachböden 4 abwärts strömt. Dieser Luftstrom P3 hat im wesentlichen die Funktion, die Tür 2 und auf den Fachböden 11 der Tür 2 aufbewahrte Güter zu kühlen.

Die Öffnungen 7, 8, 9 und gegebenenfalls der Verlauf des freien Querschnitts des Ausstoßkanals 6 sind so gewählt, daß ein Großteil des Kaltluftstroms durch die Öffnungen 7, 8 ausgestoßen wird. Diese Öffnungen können beträchtliche Querschnitte aufweisen, die den Querschnitt des Kanals 6 übersteigen, und mit Strömungswiderständen wie etwa Vliesmatten ausgestattet sein, um so eine Ausstoßgeschwindigkeit der Luftströme P1, P2 zu erreichen, die niedriger ist als die Strömungsgeschwindigkeit im Ausstoßkanal 6.

Über die Ränder der Tür 2 eingetragene Wärme wird von dem Luftstrom P3 in den in der Figur nicht dargestellten mittleren und insbesondere unteren Bereich des Innenraums 3 mitgespült, wo die erwärmte Luft alsbald von den Ansaugöffnungen des Kaltluftkamins 5 angesaugt und erneut abgekühlt wird.

Es ist leicht einzusehen, daß durch den Luftstrom P3, der sich auf seinen Weg von oben nach unten im Innenraum erwärmt, der Ausbildung eines Temperaturgradienten wirksam vorgebeugt wird. Da dieser Strom durch den Zwischenraum zwischen den Fachböden 4 des Innenraums und den Fachböden 11 der Tür geführt ist, trifft er niemals direkt auf Kühlgut. Er kann deshalb eine höhere Strömungsgeschwindigkeit als andere Luftströme des Innenraums aufweisen, ohne daß dies zu einer unerwünschten Austrocknung von Kühlgut führt

Abweichend von der in der Figur dargestellten Ausgestaltung ist es auch möglich, den Ausstoßkanal 6 in ähnlicher Weise wie aus EP 0 532 870 B1 bekannt entlang der Seitenwände des oberen Fachs 10 zu führen. Der bis in die Nähe der Tür 2 verlängerte Ausstoßkanal besitzt in diesem Fall eine zur zweiten Gruppe von Ausstoßöffnungen 8 funktionsgleiche Gruppe von Ausstoßöffnungen, die jeweils von beiden Seiten her einen in etwa horizontal und unter einem Winkel von 45° zur Tür 2 orientierten Luftstrom ins Innere des Fachs 10 erzeugen, sowie eine zur dritten Gruppe von Ausstoßöffnungen 9 funktionsgleiche Gruppe von Ausstoßöffnungen, die einander auf beiden Seiten des Innenraums zugewandt gegenüber liegen und jeweils einen schräg nach unten in den Zwischenraum zwischen den Böden 4, 11 orientierten Luftstrom erzeugen. Eine zur Gruppe 7 analoge Gruppe von Luftausstoßöffnungen erstreckt sich diagonal von oben nach unten über einen mittleren Bereich des Ausstoßkanals. Die diagonale Ausrichtung soll verhindern, daß ein einzelner auf dem Fachboden aufgestellter hoher Gegenstand, z.B. ein Getränkekarton, eine solche Gruppe von Ausstoßöffnungen komplett versperren kann.

## Patentansprüche

1. Kühlgerät mit einem von einem wärmeisolierten Gehäuse (1) umschlossenen und an seiner Frontseite durch eine Tür (2) verschließbaren gekühlten Innenraum (3) und mit einer Luftumwälzeinrichtung zum Ansaugen von Luft aus dem Innenraum (3), Führen der Luft über eine Kühlfläche und Wiederausstoßen der so gekühlten Luft in den Innenraum (3) durch eine Mehrzahl von an der Innenfläche des Gehäuses ausgebildeten Luftausstoßöffnungen, wobei sich unter der Mehrzahl von Luftausstoßöffnungen wenigstens eine (7, 8, 9) befindet, die einen von der Innenfläche zur Mitte des Kühlraums orientierten Luftstrom (P2, P3) abgibt, **dadurch gekennzeichnet, daß** wenigstens eine Luftausstoßöffnung (8) für die Erzeugung eines von der Tür fort und schrägins Innere des Innenraums (3) orientierten Luftstroms (P2) ausgelegt ist.

2. Kühlgerät nach Anspruch 1, **dadurch gekennzeichnet, daß** wenigstens eine Luftausstoßöffung (7, 9) an der Decke des Gehäuses angeordnet ist und einen fallenden Luftstrom abgibt.

3. Kühlgerät nach einem der vorhergehenden Ansprüche, **dadurch gekennzeichnet, daß** wenigstens eine Luftausstoßöffnung (9) für die Erzeugung eines parallel zur Tür orientierten Luftstroms (P3) ausgelegt ist.

4. Kühlgerät nach Anspruch 1 oder 3, **dadurch gekennzeichnet, dass** sich die Luftausstoßöffnung (9) über die gesamte Breite des Innenraums (3) erstreckt.

5. Kühlgerät nach Anspruch 3 oder 4, **dadurch gekennzeichnet, daß** die Luftausstoßöffnung (9) oberhalb eines Spalts zwischen den Vorderkanten eines Fachbodens (4) des Innenraums und eines Fachbodens (9) der Tür angeordnet ist.

6. Kühlgerät nach einem der vorhergehenden Ansprüche, **dadurch gekennzeichnet, daß** die Luftausstoßöffnungen (7, 8, 9) an einem unter der Decke des Innenraums (3) verlaufenden Ausstoßkanal (6) angeordnet sind.

## Claims

1. Refrigerating appliance with a cooled interior space (3), which is enclosed by a thermally insulated housing (1) and closable at its front side by a door (2) and with an air circulating device for suction of air from the interior space (3), guidance of the air over a cooling surface and discharge again of the thus-cooled air into the interior space (3) through a plurality of air discharge openings formed at the inner surface of the housing, wherein of the plurality of air discharges openings at least one (7, 8, 9) is disposed which delivers an air flow (P2, P3) oriented from the inner surface towards the centre of the cooling space, **characterised in that** at least one air discharge opening (8) is designed for generation of an air flow (P2) oriented from the door and obliquely into the interior of the interior space (3).

2. Cooling appliance according to claim 1, **characterised in that** at least one air discharge opening (7, 9) is arranged at the ceiling of the housing and delivers a descending air flow.

3. Cooling appliance according to one of the preceding claims, **characterised in that** at least one air discharge opening (9) is designed for generating an air flow (P3) oriented parallelly to the door.

4. Cooling appliance according to claim 1 or 3, **characterised in that** the air discharge opening (9) extends over the entire width of the interior space (3).

5. Cooling appliance according to claim 3 or 4, **characterised in that** the air discharge opening (9) is arranged above a gap between the front edges of a compartment base (4) of the interior space and a compartment base (9) of the door.

6. Cooling appliance according to one of the preceding claims, **characterised in that** the air discharge openings (7, 8, 9) are arranged at a discharge channel (6) extending below the ceiling of the interior space (3).

## Revendications

1. Appareil de réfrigération qui présente un espace intérieur refroidi (3) entouré par un caisson (1) isolé thermiquement et refermable sur son côté avant par une porte (2), ainsi que d'un dispositif de recirculation d'air pour aspirer l'air dans l'espace intérieur (3), amener l'air sur une surface de refroidissement et refouler l'air ainsi refroidi dans l'espace intérieur (3) par plusieurs ouvertures de refoulement d'air formées sur la surface intérieure du caisson, dans lequel, il y a au moins une (7, 8, 9) des plusieurs ouvertures de refoulement d'air qui délivre un écoulement d'air (P2, P3) orienté depuis la surface intérieure vers le milieu de l'espace de réfrigération, **caractérisé en ce qu'**au moins une ouverture (8) de refoulement d'air est conçue de manière à créer un écoulement d'air (P2) qui part de la porte et qui est orienté obliquement vers l'intérieur de l'espace intérieur (3).

2. Appareil de réfrigération selon la revendication 1, **caractérisé en ce qu'**au moins une ouverture (7, 9) de refoulement d'air est disposée sur le plafond du caisson et délivre un écoulement d'air tombant.

3. Appareil de réfrigération selon l'une des revendications précédentes, **caractérisé en ce qu'**au moins une ouverture (9) de refoulement d'air est conçue pour créer un écoulement d'air (P3) orienté parallèlement à la porte.

4. Appareil de réfrigération selon la revendication 1 ou 3, **caractérisé en ce qu'**au moins l'ouverture (9) de refoulement d'air s'étend sur toute la largeur de l'espace intérieur (3).

5. Appareil de réfrigération selon la revendication 3 ou 4, **caractérisé en ce que** l'ouverture (9) de refoulement d'air est disposée au-dessus d'un interstice situé entre les bords avant d'un compartiment (4) de l'espace intérieur et un compartiment (9) prévu dans la porte.

6. Appareil de réfrigération selon l'une des revendications précédentes, **caractérisé en ce que** les ouvertures (7, 8, 9) de refoulement d'air sont disposées sur un canal de refoulement (6) qui s'étend en dessous du plafond de l'espace intérieur (3).
